# FASCICULE DE BREVET EUROPEEN

(11) **EP 0 506 591 B1**
(45) Date de publication et mention de la délivrance du brevet: **15.03.1995**
(21) Numéro de dépôt: 92470012.3
(22) Date de dépôt: 24.03.1992
(51) Int. Cl.: E02D 29/14, E05C 19/06

(54) **Dispositif de couronnement d'une cheminée d'accès ou d'évacuation**
Deckel für Zu- oder Austrittloch
Cover for an access or evacuation manhole

(30) Priorité: 28.03.1991 FR 9103800
(43) Date de publication de la demande: 30.09.1992
(73) Titulaire: PONT-A-MOUSSON S.A., 54000 Nancy (FR)
(72) Inventeur: Berthon, Francis, F-54340 Pompey (FR); Hauer, Jean-Claude, F-54420 Saulxures les Nancy (FR)
(74) Mandataire: Puit, Thierry

(56) Documents cités:
- EP-A- 0 085 306
- EP-A- 0 280 872

## Description

La présente invention est relative à un dispositif de couronnement d'une cheminée d'accès ou d'évacuation constitué d'une grille amovible basculante reposant, lorsque le dispositif est en position fermée, dans un cadre scellé dans le sol.

On connaît ainsi, par le document EP-A-0085306, une grille montée de manière pivotante dans son cadre support et dont le verrouillage, en position de fermeture, est obtenu par l'intermédiaire d'un barreau médian dont l'extrémité située à l'opposé de l'axe d'articulation vient, par déformation élastique, s'encliqueter sous une butée du cadre.

Un tel dispositif de couronnement présente cependant l'inconvénient de ne pas assurer le maintien de la grille en position d'ouverture.

On connaît également, par le document EP-A-0280872, une grille articulée sur son cadre et dont un barreau au moins est muni, à son extrémité opposée a l'axe d'articulation, de doigts élastiques qui, en position de fermeture de la grille, viennent se loger sous une saillie du cadre. Là encore, si un tel dispositif permet effectivement de verrouiller la grille en position de fermeture, il ne permet cependant pas d'empêcher la fermeture intempestive de celle-ci lorsqu'elle se trouve en position ouverte.

D'autre part, on a décrit dans la demande de brevet français n° 89 12 938 (FR-A-2652606) déposée le 29 septembre 1989 par la Demanderesse, un procédé et un dispositif de couronnement d une cheminée d'évacuation constituée d'une grille articulée dans un cadre selon un axe de pivotement de la grille correspondant à un côté de celle-ci, cette grille étant munie de barreaux reliés les uns aux autres par des entretoises.

La grille est divisée selon son axe de pivotement en une partie médiane et deux parties latérales reliées élastiquement à la partie médiane, une extrémité de la partie médiane jouxtant l'axe de pivotement étant destinée à venir en appui contre une surface correspondante du cadre en exerçant un couple s'opposant au mouvement de la grille autour de son axe de pivotement.

Un agencement du type décrit au brevet précité permet d'assurer que la grille reste bloquée pour éviter une ouverture accidentelle de la cheminée et également pour empêcher des actes de vandalisme au cours desquels la grille peut être volontairement ôtée de son cadre.

Par ailleurs, il assure le maintien de la grille en position d'ouverture.

L'invention vise à améliorer encore la technique décrite ci-dessus en créant un dispositif de couronnement dans lequel d'une part toute ouverture accidentelle de la grille et d'autre part la fermeture intempestive de celle-ci lorsqu'elle se trouve en position ouverte soient évitées et ceci grâce à une action élastique de certains éléments de la grille.

Elle a donc pour objet un dispositif de couronnement d'une cheminée d'accès ou d'évacuation comprenant un cadre et une grille amovible articulée selon un axe X-X du cadre, constituée d'une série de barreaux reliés deux à deux, par au moins une entretoise et s'étendant perpendiculairement à l'axe d'articulation X-X de la grille, caractérisé en ce que la grille comporte en outre au moins un barreau intermédiaire relié aux autres barreaux de la grille par son extrémité opposée à l'axe d'articulation X-X et dont l'extrémité libre coopére par flexion élastique du barreau intermédiaire dans le plan de la grille avec des moyens en saillie vers le haut de maintien de la grille en position d'ouverture et de fermeture, ménagés sur le cadre, ces moyens comprenant des surfaces chanfreinées et inclinées qui coopèrent avec des surfaces inclinées menagées sur ledit barreau intermédiaire.

L'invention sera mieux comprise à l'aide de la description qui va suivre, donnée uniquement à titre d'exemple et faite en se référant aux dessins annexés, sur lesquels :
- la Fig.1 est une vue en plan d'un dispositif de couronnement de cheminée suivant l'invention;
- la Fig.2 est une coupe suivant la ligne 2-2 de la Fig.1;
- la Fig.3 est une vue de côté du dispositif de couronnement montrant la grille en position ouverte et en position fermée;
- la Fig.4 est une vue en plan de la grille du dispositif de couronnement suivant l'invention;
- la Fig.5 est une vue partielle en perspective du dispositif de couronnement suivant l'invention montrant les moyens de maintien de la grille en position ouverte ou fermée; et
- la Fig.6 est une vue partielle en perspective analogue à la Fig.5 montrant une variante des moyens de maintien de la grille.

En se référant tout d'abord aux Fig.1 et 2, on voit que le dispositif de couronnement suivant l'invention comporte un cadre 1 destiné à être scellé dans le sol, par exemple dans un revêtement de chaussée, à l'extrémité supérieure d'une cheminée d'évacuation ou d'accès (non représentée) et d'une grille amovible articulée 2 formant couvercle.

Le cadre 1 a en plan une forme générale carrée ou rertangulaire et présente une jupe verticale 3, munie à sa périphérie d'une semelle d'appui périphérique 4 servant au scellement du cadre et d'une collerette intérieure 5 servant de surface d'appui pour la grille 2.

Deux côtés opposés 6,7 de la jupe 3 présentent chacun à proximité immédiate d'un côté 8 qui leur est perpendiculaire, une cavité 9 d'axe X-X parallèle au côté 8, les deux cavités 9 étant coaxiales.

La jupe 3 est terminée par un côté 10 opposé et parallèle au côté 8.

Chaque cavité 9 est ménagée dans la jupe 3 du cadre 1 au-dessus de la collerette intérieure 5 à peu près à mi-hauteur entre cette collerette et le haut de la jupe 3.

La partie de la collerette 5 solidaire du côté 8 de la jupe 3 présente à proximité de ses extrémités, deux ouvertures 11A, 11B définissant entre elles une portion intermédiaire 12 dont chacune des deux extrémités, parallèles aux côtés 6 et 7 de la jupe, présente une surface chanfreinée 13 dirigée vers l'intérieur du cadre et s'écartant de la paroi opposée de l'ouverture 11A, 11B correspondante.

Chaque extrémité de la portion intermédiaire 12 de la collerette délimitée par les ouvertures 11A,11B, supporte en outre une butée 14 en saillie vers le haut du cadre 1 et solidaire du côté 8 de la jupe 3.

L'agencement de la surface chanfreinée 13 et de la butée 14, apparaît clairement sur la vue en perspective de la Fig.5.

Chaque butée 14 présente en coupe la forme d'un trapéze rectangle. Elle est parallèle aux côtés 6 et 7 du cadre et par conséquent aux barreaux de la grille 2, et présente sur son côté en regard de l'ouverture 11A, 11B correspondante, une surface inclinée ou rampe 15 se terminant par un sommet horizontal 16.

La grille 2, de forme générale rectangulaire, est constituée par une série de barreaux parallèles, chaque barreau étant relié aux barreaux voisins par au moins une entretoise.

Ainsi qu'on le voit clairement à la Fig.4, la grille comporte deux barreaux extérieurs 17 présentant chacun à proximité d'une de leurs extrémités, un pivot 18 destiné à venir se loger dans une des cavités 9 du cadre 1, les deux pivots 18 étant coaxiaux, d'axe Y-Y.

Deux barreaux intermédiaires 19A, 19B qui sont reliés par leurs extrémités opposées à l'axe Y-Y d'articulation de la grille, d'une part aux barreaux extérieurs 17 et d'autre part à des barreaux 20 d'une partie centrale de la grille, par des entretoises uniques 21A, 21B, comportent chacun à son extrémité libre proche de l'axe Y-Y, une saillie verticale 22 dirigée vers le bas, dont la face longitudinale la plus intérieure, c'est à dire la plus proche du milieu de la grille 2, présente une surface inclinée ou rampe 23, l'inclinaison de cette rampe étant identique à celle de la rampe 15 correspondant de la butée 14 associée. Les barreaux de liaison 20 constituant la partie centrale de la grille, achèvent la constitution de celle-ci.

Pour monter la grille 2 dans son cadre 1, cette dernière étant présentée perpendiculairement au plan du cadre, on effectue un pincement de la grille au niveau des extrémités libres des barreaux 17, cette opération étant rendue possible par l'élasticité naturelle du matériau constituant la grille 2 qui est réalisée par exemple en fonte à graphite sphéroïdal. Les pivots 18 sont ainsi placés en regard des cavités 9 du cadre 1 dans lesquelles ils pénètrent lors du relâchement de l'effort de pincement.

En partant de la position d'ouverture de la grille représentée en trait mixte à la Fig.3, pour fermer la grille 2, on fait pivoter celle-ci autour de son axe X-X de rotation dans le sens de la flèche F et ce, jusqu'à amener les rampes 23 des barreaux intermédiaires 19A, 19B en contact avec les surfaces chanfreinées 13 de la portion intermédiaire 12 de la collerette 5.

Lorsque les rampes 23 entrent en contact avec les surfaces chanfreinées 13, il se crée entre la collerette 5 et les barreaux 19A, 19B, un couple s'opposant à la poursuite de la rotation de la grille 2 empêchant ainsi sa fermeture intempestive.

Pour surmonter ce couple, on applique à la grille 2, une force dirigée vers le bas dont l'intensité provoque le glissement des rampes 23 le long des surfaces chanfreinées 13 de la partie intermédiaire 12 de la collerette 5. Ce mouvement de glissement provoque l'écartement élastique des barreaux 19A, 19B par rapport à leur position normale, comme représenté en trait mixte à la Fig.1, de sorte que la saillie 22 de chacun des barreaux 19A, 19B, peut pivoter autour de l'axe X-X grâce à la présence des ouvertures respectives 11A, 11B ménagées dans la collerette 5 du cadre 1 qui laissent passer les saillies 22 correspondantes.

L'écartement des barreaux 19A, 19B se fait dans le plan de la grille 2.

Lorque la grille atteint la position fermée, les rampes inclinées 23 prévues sur les saillies 22 des barreaux 19A, 19B viennent, du fait du rapprochement élastique des barreaux intermédiaires 19A, 19B, en contact avec les rampes inclinées 15 des butées 14 portées par les extrémités de la portion intermédiaire 12 de la collerette 5 et créent ainsi un couple qui s'oppose à l'ouverture accidentelle de la grille 2.

On remarquera que les extrémités des barreaux 17, 20 de la grille, autres que les barreaux intermédiaires 19A et 19B, qui se situent à proximité de l'axe X-X de rotation de la grille, ne font pas obstacles à la rotation de celle-ci en raison du fait que leur surface d'extrémité jouxtant l'axe X-X présente une forme cylindrique ou sphérique centrée sur l'axe X-X, et ayant un rayon tel que lors de la rotation de la grille, ces extrémités ne viennent jamais en contact ni avec la jupe 3, ni avec la collerette 5 du cadre 1.

En ce qui concerne les barreaux intermédiaires 19A, 19B, la présence d'une saillie 22 située à une distance de l'axe X-X supérieure à son rayon, rend nécessaire de prévoir dans la collerette 5 les ouvertures 11A et 11B qui évitent le blocage de la rotation par contact entre les saillies 22 et la collerette 5 du cadre 1.

Pour ouvrir la grille 2, il faut lui appliquer une force de soulèvement d'une intensité telle que le couple qu'elle engendre soit supérieur au couple résistant qui résulte du contact entre les rampes 23 des saillies 22 des barreaux intermédiaires 19A et 19B et des rampes 15 des butées 14 solidaires du cadre 1.

Le mouvement de soulèvement de la grille 2 provoque le glissement des surfaces inclinées 23 sur les rampes 15 des butées 14 et de ce fait, un écartement élastique latéral des barreaux 19A, 19B par rapport à leur position de repos.

Pour assurer ce déplacement, on utilise en général une barre formant levier.

L'écartement par déformation élastique des barreaux intermédiaires 19A et 19B, est assuré dans le plan de la grille 2. Ensuite, lors de la poursuite de la rotation de la grille 2, les barreaux 19A et 19B voient leurs saillies respectives 22 s'engager dans les ouvertures respectives 11A et 11B de la collerette 5 en autorisant ainsi la poursuite de la rotation de la grille 2 autour de l'axe X-X.

Lorsque la grille est amenée dans sa position d'ouverture, les saillies 22 en venant au contact des surfaces chanfreinées 13 de la partie intermédiaire 12, permettent à nouveau le rapprochement des barreaux 19A, 19B par rappel élastique, dans leur position de repos, de sorte que la grille est à nouveau bloquée à l'encontre de tout mouvement de fermeture intempestif.

La position des butées 14 du cadre 1 entre les barreaux intermédiaires 19A, 19B et les orientations respectives des rampes 15 des butées 14 et 23 des saillies 22, font en sorte que la flexion élastique des barreaux s'accompagne d'un mouvement d'écartement de ces barreaux.

On peut également envisager de disposer les butées solidaires du cadre 1 à l'extérieur des barreaux intermédiaires et d'orienter les rampes de ces butées et celles des extrémités des barreaux intermédiaires de manière que lors de la rotation de la grille, la flexion élastique des barreaux dans le plan de la grille s'accompagne d'un mouvement de rapprochement des barreaux.

Dans le mode de réalisation décrit en référence aux Fig.1 à 5, les barreaux intermédiaires, qui par déformation élastique dans le plan de la grille, assurent l'immobilisation de la grille tant en position d'ouverture, qu'en position de fermeture, en coopérant d'une part avec les rampes 15 des butées 14 portées par la collerette 5 et d'autre part, avec les surfaces chanfreinées 13 de la partie intermédiaire 12 de la collerette, présentent des saillies 22 dirigées vers le bas qui nécessitent de prévoir dans la collerette 5 des ouvertures 11A, 11B pour le passage de ces saillies lors de la rotation de la grille.

On peut également imaginer une réalisation dans laquelle les barreaux intermédiaires, ne présentent pas de saillie, mais comportent des extrémités de forme cylindrique ou sphérique, identiques à celles des autres barreaux tels que les barreaux 17 et 20 de la grille.

Une telle variante est représentée partiellement à la Fig.6. On voit sur cette figure, l'un des barreaux intermédiaires 29B dont l'extrémité 30 est de forme cylindrique, de rayon R tel que lorsque la grille à laquelle appartient le barreau 29B est montée dans le cadre 1,l'axe de la surface cylindrique 30 soit confondu avec l'axe X-X de rotation de la grille.

Dans ces conditions, lors du déplacement de la grille en rotation, la surface de l'extrémité du barreau 29B ne viendra jamais en contact ni avec la jupe 3, ni avec la collerette 5 du cadre 1.

Dans ce mode de réalistion, il n'est donc pas utile de ménager d'ouvertures pour laisser passer une partie quelconque de l'extrémité du barreau 29B lors de son déplacement en rotation.

Pour assurer le blocage de la grille en position d'ouverture et en position de fermeture, le cadre 1 porte des butées 31 qui s'étendent sur toute la largeur de la collerette 5 parallèlement aux barreaux de la grille. Chacune de ces butées 31 comporte une rampe latérale 32 destinée à coopérer avec une rampe complémentaire 33 prévue sur chaque barreau 29B afin d'en assurer l'écartement élastique dans le plan de la grille lors du déplacement en rotation de celle-ci et un chanfrein d'extrémité 34 permettant par la coopération avec le barreau 29B correspondant, de laisser revenir ledit barreau en position de repos lorsque la grille est en position d'ouverture afin d'assurer le blocage de celle-ci à l'encontre de tout mouvement de fermeture intempestif.

Dans les exemples qui viennent d'être décrits en référence aux dessins, la grille du dispositif de couronnement comporte deux barreaux intermédiaires assurant en coopération avec des moyens ménagés sur le cadre, le maintien de la grille en position d'ouverture et de fermeture.

On comprendra qu'il est également possible que la grille ne comporte qu'un seul barreau intermédiaire disposé de préférence dans la partie centrale de la grille et coopérant avec des moyens de maintien correspondants prévus sur le cadre.

## Revendications

1. Dispositif de couronnement d'une cheminée d'accès ou d'évacuation comprenant un cadre (1) et une grille amovible (2) articulée selon un axe X-X du cadre, constituée d'une série de barreaux reliés deux à deux, par au moins une entretoise et s'étendant perpendiculairement à l'axe d'articulation X-X de la grille (2), caractérisé en ce que la grille (2) comporte, en outre, au moins un barreau intermédiaire (19A, 19B; 29B) relié aux autres barreaux de la grille par son extrémité opposée à l'axe d'articulation X-X et dont l'extrémité libre coopére par flexion élastique du barreau intermédiaire ( 19A, 19B; 29B) dans le plan de la grille avec des moyens en saillie vers le haut (13, 14, 15; 31, 32, 34) de maintien de la grille (2) en position d'ouverture et de fermeture, ménagés sur le cadre (1), ces moyens comprenant des surfaces chanfreinées et inclinées (13, 34; 15, 32) qui coopèrent avec des surfaces inclinées (23, 33) menagées sur ledit barreau intermédiaire.

2. Dispositif de couronnement suivant la revendication 1, caractérisé en ce que la grille comporte des barreaux extérieurs (17) pourvus à leurs extrémités libres de pivots (18) engagés par flexion élastique des barreaux extérieurs (17), dans des cavités correspondantes (9) du cadre (1), deux barreaux intermédiaires (19A, 19B; 29B) étant reliés chacun à un barreau extérieur (17) par une seule entretoise (21A) et à un barreau (20) d'une partie centrale de la grille par une seule entretoise (21B).

3. Dispositif de couronnement suivant l'une des revendications 1 et 2, caractérisé en ce que chacun des barreaux intermédiaires (19A, 19B) de la grille (2) comporte à son extrémité libre voisine de l'axe d'articulation de la grille dans le cadre (1), une saillie (22) verticale dirigée vers le bas dont la face longitudinale intérieure présente une surface inclinée ou rampe (23) coopérant avec une surface inclinée (15) d'une butée (14) en saillie vers le haut du cadre (1), fixée à celui-ci et s'étendant parallèlement aux barreaux de la grille (2), lesdites butées (14) formant en coopération avec les saillies (22) des barreaux intermédiaires, les moyens de maintien de la grille (2) en position de fermeture.

4. Dispositif de couronnement suivant la revendication 3, dans lequel le cadre (1) est pourvu d'une collerette intérieure (5) d'appui pour la grille (2) en position de fermeture, caractérisé en ce que des ouvertures (11A, 11B) pour le passage des saillies (22) des barreaux intermédiaires (19A, 19B) lors de la rotation de la grille sont ménagées dans la collerette intérieure (5) du cadre (1).

5. Dispositif de couronnement suivant la revendication 4, caractérisé en ce que les moyens de maintien de la grille (2) en position d'ouverture comprennent des surfaces chanfreinées (13) dirigées vers l'intérieur du cadre (1), ménagées sur l'une des parois des ouvertures (11A, 11B) qui délimitent une portion intermédiaire (12) de la collerette (5), et s'écartant respectivement de l'autre des parois des ouvertures correspondantes.

6. Dispositif de couronnement suivant la revendcation 5, caractérisé en ce que les butées (14) coopérant avec les saillies (22) sont situées le long des parois des ouvertures (11A, 11B) comportant lesdites surfaces chanfreinées (13).

7. Dispositif de couronnement suivant l'une des revendications 1 et 2, caractérisé en ce que chacun des barreaux intermédiaires (29B) de la grille (2) comporte une extrémité libre voisine de l'axe d'articulation de la grille dans le cadre (1) de forme appropriée pour lui permettre de tourner autour de l'axe d'articulation sans entrer en contact avec le cadre (1) et en ce que sur le cadre (1) sont prévues des butées (31) parallèles aux barreaux de la grille, pourvues de surfaces inclinées (32) coopérant avec des surfaces inclinées correspondantes (33) des barreaux intermédiaires (29B) et formant lesdits moyens de maintien de la grille en position fermée.

8. Dispositif de couronnement suivant la revendication 7, caractérisé en ce que chacune des butées (31) formant lesdits moyens de maintien de la grille en position fermée comporte une surface d'extrémité chanfreinée (34) dirigée vers l'intérieur du cadre, les surfaces chanfreinées (34) formant avec les extrémités des barreaux intermédiaires (29B) correspondants lesdits moyens de maintien de la grille en position d'ouverture.

## Claims

1. Cover means for an access or drainage shaft comprising a frame (1) and a removable grid (2) hinged along an axis X-X on the frame, comprising a set of bars joined in pairs by at least one strut and extending perpendicularly to the hinge axis X-X of the grid (2), characterised in that the grid (2) also comprises at least one intermediate bar (19A, 19B; 29B) connected to the other bars of the grid by its end opposite the hinge axis X-X and whose free end acts together with upwardly projecting means (13, 14, 15; 31, 32, 34) holding the grid (2) in the open and closed positions, provided on the frame (1), through elastic bending of the intermediate bar (19A, 19B; 29B) in the plane of the grid, these means comprising chamfered sloping surfaces (13, 34; 15, 32) which act together with sloping surfaces (23, 33) provided on the said intermediate bar.

2. Cover means according to claim 1, characterised in that the grid comprises outer bars (17) which are provided with pivots (18) at the free ends thereof which engage through elastic bending of the outer bars (17) in corresponding cavities (9) in the frame (1), two intermediate bars (19A, 19B; 29B) each being connected to an outer bar (17) by a single strut (21A) and to a bar (20) of a central part of the grid through a single strut (21B).

3. Cover means according to either of claims 1 and 2, characterised in that each of the intermediate bars (19A, 19B) of the grid (2) has at its free end adjacent to the hinge axis of the grid in the frame (1) a downwardly pointing vertical projection (22) whose inner longitudinal face has a sloping or ramp surface (23) which acts together with a sloping surface (15) of a stop (14) which projects towards the top of the frame (1), fixed thereto and extending parallel to the bars of the grid (2), the said stops (14) forming the means for holding the grid (2) in the closed position by acting together with the projections (22) on the intermediate bars.

4. Cover means according to claim 3, in which the frame (1) is provided with an inner supporting collar (5) for the grid (2) in the closed position, characterised in that the openings (11A, 11B) for passage of the projections (22) from the intermediate bars (19A, 19B) when the grid rotates are fitted in the inner collar (5) of the frame (1).

5. Cover means according to claim 4, characterised in that the means for holding the grid (2) in the open position comprise bevelled surfaces (13) sloping towards the interior of the frame (1), provided on one of the walls of the openings (11A, 11B) which bound an intermediate portion (12) of the collar (5) and standing away from the other walls respectively of the corresponding openings.

6. Cover means according to claim 5, characterised in that the stops (14) acting together with the projections (22) are located along the walls of the openings (11A, 11B) incorporating the said bevelled surfaces (13).

7. Cover means according to either of claims 1 and 2, characterised in that each of the intermediate bars (29B) of the grid (2) comprise a free end close to the hinge axis of the grid of the frame (1) in a manner appropriate to enable it to turn about the hinge axis without coming into contact with the frame (1) and in that stops (31) which are parallel to the bars of the grid, and are provided with sloping surfaces (32) acting together with corresponding sloping surfaces (33) of the intermediate bars (29B), forming the said means for holding the grid in the closed position, are provided on the frame (1).

8. Cover means according to claim 7, characterised in that each of the stops (31) forming the said means holding the grid in the closed position comprises a bevelled terminal surface (34) sloping towards the interior of the frame, the bevelled surfaces (34) forming the said means for holding the grid in the open position together with the ends of the corresponding intermediate bars (29B).

## Patentansprüche

1. Deckel eines Zutritts- oder Austrittsschachtes mit einem Rahmen (1) und einem entfernbaren Gitter (2), das entlang einer Achse X-X des Rahmens angelenkt ist, gebildet aus einer Reihe von Stäben oder Stegen, die paarweise durch wenigstens ein Zwischenstück miteinander verbunden sind, und sich senkrecht zur Gelenkachse X-X des Gitters (2) erstrecken, dadurch gekennzeichnet, daß das Gitter (2) darüber hinaus wenigstens einen Zwischensteg (19A, 19B; 29B) aufweist, der mit den anderen Stegen des Gitters durch sein der Gelenkachse X-X gegenüberliegendes Ende verbunden ist, und dessen freies Ende durch elastisches Nachgeben des Zwischensteges (19A, 19B; 29B) in der Ebene des Gitters mit nach oben vorspringenden Einrichtungen (13, 14, 15; 31, 32, 34) des Haltens des Gitters (2) in Öffnungs- und Schließstellung zusammenwirkt, die an dem Rahmen (1) ausgebildet sind, wobei diese Einrichtungen abgeschrägte und geneigte Oberflächen (13, 34; 15, 32) aufweisen, die mit geneigten Oberflächen (23, 33) zusammenwirken, die an dem Zwischensteg ausgebildet sind.

2. Deckel nach Anspruch 1, dadurch gekennzeichnet, daß das Gitter äußere Stege (17) aufweist, die an ihren freien Enden mit Zapfen (18) versehen sind, die durch elastisches Verbiegen der äußeren Stege (17) in entsprechende Hohlräume (9) des Rahmens (1) eingreifen, wobei zwei Zwischenstege (19A, 19B; 29B) jeweils mit einem äußeren Steg (17) durch ein einziges Zwischenstuck (21A) und mit einem Steg (20) eines Mittenabschnitts des Gitters durch ein einziges Zwischenstück (21B) verbunden sind.

3. Deckel nach einem der Ansprüche 1 oder 2, dadurch gekennzeichnet, daß ein jeder der Zwischenstege (19A, 19B) des Gitters (2) an seinem freien Ende in der Nähe der Gelenkachse des Gitters des Rahmens (1) einen vertikalen Vorsprung (22) aufweist, der nach unten ausgerichtet ist, dessen innere Längsseite eine geneigte Oberfläche oder Rampe (23) aufweist, die mit einer geneigten Oberfläche (15) eines vom Rahmen (1) nach oben vorspringenden Anschlags (14) zusammenwirkt, der an diesem befestigt ist und sich parallel zu den Stegen des Gitters (2) erstreckt, wobei die Anschläge (14) mit den Vorsprüngen (22) der Zwischenstege die Halteeinrichtungen des Gitters (2) in Schließstellung bilden.

4. Deckel nach Anspruch 3, bei dem der Rahmen (1) mit einem inneren Anlagekragen (5) für das Gitter (2) in Schließstellung versehen ist, dadurch gekennzeichnet, daß Öffnungen (11A, 11B) für den Hindurchtritt der Vorsprünge (22) der Zwischenstege (19A, 19B) bei der Drehung des Gitters in dem inneren Kragen (5) des Rahmens (1) ausgebildet sind.

5. Deckel nach Anspruch 4, dadurch gekennzeichnet, daß die Halteeinrichtungen des Gitters (2) in Öffnungsstellung abgeschrägte Oberflächen (13) aufweisen, die nach dem Inneren des Rahmens (1) gerichtet sind, wobei sie an einer der Seitenwände der Öffnungen (11A, 11B) ausgebildet sind, die einen Zwischenabschnitt (12) des Kragens (5) begrenzen, und sich entsprechend von der anderen der Seitenwände der zugehörigen Öffnungen entfernen.

6. Deckel nach Anspruch 5, dadurch gekennzeichnet, daß die Anschläge (14), die mit den Vorsprüngen (22) zusammenwirken, entlang der Seitenwände der Öffnungen (11A, 11B) angeordnet sind, die die genannten abgeschrägten Oberflächen (13) aufweisen.

7. Deckel nach einem der Ansprüche 1 oder 2, dadurch gekennzeichnet, daß ein jeder der Zwischenstege (29B) des Gitters (2) ein freies Ende in der Nähe der Gelenkachse des Gitters in dem Rahmen (1) von geeigneter Form aufweist, um ihm zu ermöglichen, sich um die Gelenkachse zu drehen, ohne in Kontakt mit dem Rahmen (1) zu treten, und daß an dem Rahmen (1) zu den Stegen des Gitters parallele Anschläge (31) vorgesehen sind, die mit Neigungsflächen (32) versehen sind, die mit den entsprechenden geneigten Oberflächen (33) der Zwischenstege (29B) zusammenwirken und die Halteeinrichtungen des Gitters in Schließstellung bilden.

8. Deckel nach Anspruch 7, dadurch gekennzeichnet, daß ein jeder der Anschläge (31), der die Halteeinrichtungen des Gitters in Schließstellung bildet, eine abgeschrägte Endoberfläche (34) aufweist, die nach dem Inneren des Rahmens ausgerichtet ist, wobei die abgeschrägten Oberflächen (34) mit den Enden der Zwischenstege (29B) die Halteeinrichtungen des Gitters in Öffnungsstellung bilden.
